# EUROPÄISCHE PATENTANMELDUNG

(11) **EP 1 749 586 A1**
(43) Veröffentlichungstag der Anmeldung: **07.02.2007**
(21) Anmeldenummer: 05107167.8
(22) Anmeldetag: 03.08.2005
(51) Int. Cl.: B05C 17/005, B27G 11/00

(54) **Vorrichtung und Verfahren zum Einstellen der Auftragsbreite und/oder der Auftragsdichte einer fliessfähigen Masse**

(71) Anmelder: Collano AG, 6203 Sempach-Station (CH)
(72) Erfinder: Lienhard, Jürg, 4852 Rothrist (CH)
(74) Vertreter: Hepp, Dieter

(57) **Zusammenfassung**

Vorrichtung zum Einstellen der Auftragsbreite und/oder der Auftragsdichte einer fliessfähigen Masse mit einer Düse. Die Düse weist zwei oder mehrere geschlossene Austrittsöffnungen auf, welche vor dem Applizieren der Massen öffenbar sind (Figur 1). Eine weitere Vorrichtung umfasst eine Vorrichtung zum Verschliessen eines Behälters, welche neben einem Nippel zum Auftragen fliessfähiger Massen Verbindungsmittel aufweist, um austauschbare Auftragsvorrichtungen zu befestigen.

## Beschreibung

Die Erfindung betrifft Vorrichtungen und Verfahren zum Einstellen der Auftragsbreite und/oder der Auftragsdichte einer fliessfähigen Masse mit einer Düse und einem Verschluss. Das Einstellen des Ausfliessens erfolgt durch das Öffnen vorbereiteter Austrittsöffnungen.

Es sind zahlreiche Vorrichtungen und Verfahren bekannt, um fliessfähige Massen auf Oberflächen auszubringen. Der grossflächige Auftrag von niederviskosen Flüssigkeiten erfolgt normalerweise als Sprühauftrag mit Spritzpistole oder Sprühdosen. Bekannt ist ausserdem der Auftrag mittels Pinseln oder Rollen.
Zum vollflächigen Verkleben von Parkett- und Laminatböden oder Sockelleisten werden Klebstoffraupen aus einer Kartusche über Düsen, Nippel oder Tüllen auf die zu verklebenden Teile aufgetragen. Üblicherweise sind die Düsen mit der Kartusche verschraubbar oder sie bildet mit dem Verschluss der Kartusche eine Einheit. Solche Nippel oder Düsen weisen in der Regel konisch verjüngte Spitzen auf, so dass die Breite der austretenden Raupe entweder durch den Hersteller vorgegeben ist oder sich durch Zuschneiden bestimmen lässt.
Diese Auftragsweise hat vor allem der Nachteil, dass zum Aufbringen von Raupenscharen oder generell zum grossflächigen Auftrag, die aufgetragene Masse nachträglich mit einem Spachtel, insbesondere einem Zahnspachtel verstrichen werden muss. Dieses Verfahren wird v.a. bei viskosen Stoffen verwendet. Diese Auftragsweise erfordert mehrere Arbeitsgänge, insbesondere wenn mehrere Raupen hintereinander aufgetragen werden müssen, was das Auftragen verlängert und sich deshalb insbesondere bei schnellaushärtenden oder abbindenden Stoffen nachteilig auswirkt.

Für grossflächigere Anwendungen kann auch eine schlangenförmige Raupe aufgetragen werden. Dies hat den Nachteil, dass sich ein gleichmässiger Auftrag der Klebstoffraupe nur schwer realisieren lässt. Besonders schwierig ist ein gleichmässiger und lückenloser Auftrag auf schmale lange Oberflächen wie Sockelleisten. Es besteht die Gefahr des Abrutschens von der schmalen Oberfläche, so dass ein gleichmässiger Auftrag stark vom Geschick resp. von einer ruhigen Hand der auftragenden Person abhängt.

Herkömmliche Verschlüsse für Behälter von fliessfähigen Massen wie beispielsweise Klebstoffen sind mit einem Nippel versehen, an den sich keine Wechseldüse montieren lässt. Andere Verschlüsse wiederum sind mit einem Gewinde versehen, so dass der Klebstoffauftrag nur durch Anbringen einer zusätzlichen Düse aufgetragen werden kann. Es ist ein Nachteil der bekannten Kartuschenverschlüsse mit integriertem Nippel, dass daran keine Wechseldüsen befestigt werden können. Ist der Nippel einmal geöffnet, gibt es keine Möglichkeit mehr, die Form der Raupe zu beeinflussen.

Ein weiteres bekanntes Auftragsverfahren fliessfähiger Massen besteht in der Verwendung von Flach- oder Lochdüsen. Mit einer Flachdüse wird anstelle einer Raupe ein Film des zu applizierenden Stoffes aufgetragen. Mit einer Lochdüse können gleichzeitig mehrere Raupen in einem Zug aufgetragen werden.

Im Gebrauchsmuster DE 8337643 U1 wird eine solche Lochdüse beschrieben. Sie ermöglicht das breitflächige Auftragen von viskosen Flüssigkeiten, insbesondere Klebstoffen, wobei auf das schlangenförmige Auftragen verzichtet werden kann. Die Düse verbreitert sich ausgehend von einem Mundstück, welches auf eine Kartusche aufschraubbar ist, bis zu einer Ausgabeleiste, an der mehrere Löcher in einer Reihe angeordnet sind. Durch die Löcher tritt die zu applizierende Masse in Raupen aus.

Ein Nachteil solcher Lochdüsen besteht darin, dass die Anzahl und der Abstand der Löcher fest vorgegeben sind. Die Anzahl der austretenden Raupen ist nur dadurch variierbar, indem verschiedene Lochdüsen mit unterschiedlicher Lochzahl oder Lochanordnung verwendet werden. Ausserdem braucht die gleichmässige Führung der Düse über eine Oberfläche erhebliches Geschick, insbesondere wenn der Düsenkopf schmaler ist als das zu bearbeitende Werkstück.

Es ist Ziel der Erfindung, die Nachteile des Bekannten zu vermeiden, insbesondere Vorrichtungen und Verfahren zum Einstellen der Auftragsbreite und/oder Auftragsdichte einer fliessfähigen Masse mit einer Düse zu schaffen, die dem Anwender eine Flexibilität betreffend Anzahl und Anordnung der Löcher gewährleistet. Unter Auftragsbreite ist der Abstand zwischen den äussersten beiden Raupen zu verstehen. Die Auftragsdichte wird bestimmt durch die Menge des applizierten Stoffs pro Oberflächeneinheit.

Diese Aufgabe wird mit Vorrichtungen zum Einstellen der Auftragsbreite und/oder der Auftragsdichte und zum Verschliessen eines Behälters gemäss den unabhängigen Ansprüchen und den unten beschriebenen Verfahren gelöst.

Eine erfindungsgemässe Vorrichtung zum Einstellen der Auftragsbreite und/oder der Auftragsdichte umfasst vorzugsweise eine Düse, an welcher wenigstens zwei, vorzugsweise wenigstens drei verschlossene Austrittsöffnungen vorgesehen sind, die zum Einstellen der Auftragsbreite und/oder Auftragsdichte einzeln öffenbar sind.

In einer besonders bevorzugten Ausführung sind eine oder mehrere Austrittsöffnung mit einem oder mehreren Nocken verschlossen, welche zur Schaffung von Austrittsöffnungen abtrennbar sind. Unter Nocken sind nur geringfügig über die Austrittsöffnungen hervorragende Verschlüsse zu verstehen, welche nicht vergleichbar sind mit den Nippeln an herkömmlichen Tubenverschlüssen. Wesentlich hervorstehende Nocken würden das Auftragen der Masse behindern, insbesondere wenn die Austrittsöffnungen nur selektiv geöffnet werden. Bevorzugt werden die Nocken zum Öffnen der Austrittsöffnungen bündig zur Düsenoberfläche abgetrennt, beispielsweise mit einem Messer. Es hat sich gezeigt, dass wenn die Düse im Spritzgussverfahren aus Kunststoff hergestellt werden, dass sich die Nockenform besonders gut eignet: die Nocken lassen sich leicht abtrennen und die geschlossen bleibende Öffnungen bleiben auch bei erhöhtem Innendruck in der Düse zuverlässig verschlossen.

Eine andere bevorzugte Form der Erfindung besteht darin, dass die Austrittsöffnungen durch Abtrennen, beispielsweise durch Herausreissen oder Hineindrücken, von Deckelelementen öffenbar sind. Das Abtrennen erfolgt entlang einer oder mehrerer Sollbruchstellen. In einer bevorzugten Art werden die Sollbruchstellen bereits bei der Herstellung des Düsenkopfs im Spritzgussverfahren hergestellt. In einer anderen Ausführung werden die Sollbruchstellen in einem zweiten Produktionsschritt in die Ausgabeleiste gestanzt. Eine weitere Herstellungsart der Bruchstellen bilden materialabtragende Verfahren, beispielsweise Fräsen oder Ätzen.

Eine bevorzugte Düsenform umfasst einen Düsenkopf, welcher sich gegen den Austrittsbereich in einer Ebene ausweitet. Dadurch werden grössere Auftragsbreiten möglich.

Bevorzugter Weise sind die öffenbaren Austrittsöffnungen in einer Ebene des Austrittsbereichs, insbesondere auf einer Ausgabeleiste der Düse angeordnet. Für plane Oberflächen erweisen sich flache Ausgabeleisten als vorteilhaft. Für den Auftrag auf profilierte Oberflächen wird die Ebene der Austrittsöffnungen in bevorzugter Weise analog dem Oberflächenprofil ausgebildet. Vorzugsweise bildet die Ebene der Austrittsöffnungen einen rechten Winkel zur Längsachse des Vorratsbehälters wie z.B. einer Kartusche. Dadurch kann beim Handauftrag die Masse besonders vorteilhaft ausgebracht werden, indem eine Kante der Ausgabeleiste auf einer Oberfläche aufliegt und der Behälter abgewinkelt, vorzugsweise in einem Winkel von ca. 30° bis 60°zur Oberfläche, über die Oberfläche geführt wird, so dass die Austrittsöffnungen nicht direkt auf der Oberfläche aufliegen und die Masse frei herausfliessen kann oder herausgedrückt werden kann.

Eine oder mehrere öffenbare Austrittsöffnungen sind bevorzugt auf einer Ausgabeleiste angeordnet, welche im Austrittsbereich befestigt oder befestigbar ist. Es hat sich gezeigt, dass die Herstellung von Düsen aus Kunststoff im Spritzgussverfahren vorteilhaft in zwei Teilen erfolgt, indem eine Schlitzdüse und eine Ausgabeleiste erstellt werden. In einem zweiten Schritt werden die Teile permanent oder nur temporär verbunden.

Bevorzugterweise werden die vorbereiteten Austrittsöffnungen so angeordnet, dass dazwischen genügend Raum bleibt, um zusätzliche Austrittsöffnungen an freiwählbaren Stellen neben den vorbereiteten Auftrittsöffnungen anzubringen, z.B. durch Bohren. Eine Abnehmbare Ausgabeleiste erleichtert das Anbringen zusätzlicher Öffnungen im Düsenkopf und/oder der Ausgabeleiste.

Der Abstand zwischen zwei benachbarten Austrittsöffnungen ist vorzugsweise konstant und liegt vorzugsweise in einem Bereich von ca. 1 bis 100 mm. Besonders vorteilhaft erweist sich ein Abstand von ca. 20 mm. Selbstverständlich sind auch andere Abstände denkbar und die Erfindung ist nicht limitiert auf die genannten Abmessungen. Es empfiehlt sich, den Abstand nicht zu gross zu wählen, da nicht alle Austrittsöffnungen geöffnet werden müssen, wodurch wiederum ein grösserer Abstand der Raupen entsteht.

In einer besonders vorteilhaften Ausführung ist der Düsenkopf im Austrittsbereich mit mindestens einem hervorstehenden Führungselement versehen. Dadurch kann der Düsenkopf beispielsweise entlang einer Kante oder Ecke geführt werden, so dass ein gleichmässiger Handauftrag realisierbar ist.

Der Abstand eines Führungselements zur nächstliegenden Austrittsöffnung beträgt vorzugsweise die Hälfte des Abstands zweier benachbarter Austrittsöffnungen und liegt insbesondere im Bereich von 0.5 bis 50 mm, vorzugsweise 10 mm. Dies gewährleistet einen gleichmässigen Auftrag der Masse auf eine Oberfläche.

Die Vorformung der austretenden Raupe wird nur durch die Wandstärke des Austrittbereichs bestimmt. Insbesondere sind keine Fortsätze an den Austrittsöffnungen angebracht, weder an der Aussenseite noch auf der Innenseite im Düsenkopf. Dies ist beim Auftragen von hochviskosen Stoffen von Vorteil, weil damit der Auspressdruck infolge erhöhter Wandreibung an den Austrittsöffnungen nicht zusätzlich erhöht werden muss. Zugleich wird die Gefahr für das Verstopfen verringert, weil enge Kanäle fehlen. In einer bevorzugten Ausführung werden die Austrittsöffnungen in einer etwa rechtwinklig zur Strömungsrichtung der austretenden fliessfähigen Masse verlaufenden Wandung der Austrittsleiste angeordnet.

In einer bevorzugten Ausführungsform ist die Düse mit einem Behälter, insbesondere einer Kartusche, einer Tube oder einem Schlauchbeutel, verbunden oder verbindbar. Dadurch kann der fliessfähige Inhalt des Behälters appliziert werden.

Die Düse ist bevorzugt mit einem Verbindungsmittel, insbesondere einem Gewinde versehen. Besonders vorteilhaft erweist sich ein Innengewinde, welches auf herkömmliche handelsübliche Gewindeverschlüsse schraubbar ist.

Die erfindungsgemässe Vorrichtung zum Verschliessen eines Behälters wie beispielsweise einer Kartusche, Tube oder Schlauchbeutels, umfasst ein unteres Schulterteil mit einer Einlassöffnung, welches mit dem Behälter verbunden oder verbindbar ist. Die Vorrichtung umfasst zudem einen Nippel, welcher mit einer Auslassöffnung versehen ist oder versehbar ist. Die Einlassöffnung und die Auslassöffnung sind über mindestens einen Kanal verbunden. Zwischen Mundstück und Nippel ist ein Verbindungsbereich angeordnet, mit welchem austauschbare Auftragsvorrichtungen, insbesondere oben beschriebene Düsen, befestigt oder befestigbar sind.

Besonders bevorzugt umfasst der Verbindungsbereich ein standardisiertes Aussengewinde. Daran lassen sich herkömmliche Spitz- oder Flachdüsen befestigen oder auch eine Düse nach Anspruch 1, vorausgesetzt die Düsen weisen eine korrespondierendes Gewinde auf.

Eine bevorzugte Ausführungsform ist dadurch gekennzeichnet, dass die Auslassöffnung mit einem Verschlussstück, insbesondere einer Kappe, verschlossen oder verschliessbar ist.
Mit dem Verschlussstück kann der Behälter temporär verschlossen werden und ein Austrocknen des Inhalts wird verhindert. Denkbar ist ein Verschlussstück, welches auf den Nippel aufgesteckt wird, ebenso sind auch längere Verschlusstücke verwendbar, welche am Verbindungsbereich zwischen Schulterteil und Nippel befestigt werden.

Eine andere bevorzugte Ausführung umfasst einen Behälter für eine fliessfähige Masse, insbesondere eine Kartusche, Tube oder einen Schlauchbeutel mit einer Vorrichtung zum Einstellen der Auftragsbreite und/oder Auftragsdichte gemäss obiger Beschreibung.

Die Erfindung umfasst ferner ein System mit einer Vorrichtung zum Einstellen der Auftragsbreite und/oder Auftragsdichte einer fliessfähigen Masse mit einer Düse und einer Vorrichtung zum Verschliessen eines Behälters gemäss obiger Beschreibung.

Es ist aber auch denkbar, die Kombination von einem Behälter wie einer Kartusche, Tube oder eines Schlauchbeutels und einer Auftragsvorrichtung zum Einstellen der Auftragsbreite und/oder Auftragsdichte einer fliessfähigen Masse als Bausatz zu vertreiben.

Eine weitere Ausführungsform umfasst ein System enthaltend einen Behälter für eine fliessfähige Masse, eine Verschliessvorrichtung wie oben beschrieben und eine Auftragsvorrichtung zum Einstellen der Auftragsbreite und/oder Auftragsdichte einer fliessfähigen Masse.

Vorzugsweise umfassen obige Systeme mehrere Düsen zum Auftragen von Masse in unterschiedlicher Auftragsbreite und/oder Auftragsdichte. Dabei unterscheiden sie sich primär in der Ausgestaltung der Ausgabeleiste. Besonders praktisch sind deshalb auswechselbare Ausgabeleisten in Kombination mit ein und demselben Düsenkopf. Dies ist vorteilhaft, um beispielsweise verschiedene Oberflächen mit eingefrästen Profilen zu bearbeiten oder die Austrittsmenge zu variieren.

Denkbar sind aber auch unterschiedliche Ausgestaltungen der Düse resp. des Düsenkopfs selbst, insbesondere verschiedene Breiten, und/oder dass sich die Anzahl und/oder Anordnung der Austrittsöffnungen unterscheidet.

Die Erfindung umfasst zudem ein Verfahren zum Einstellen der Auftragsbreite und/oder der Auftragsdichte einer fliessfähigen Masse, insbesondere eines Klebstoffs, mit einer Düse, umfassend einen Düsenkopf. Am Düsenkopf werden wenigstens zwei Austrittsöffnungen zum Einstellen der Auftragsbreite und/oder Auftragsdichte der Masse geöffnet. Die Auswahl der Öffnungen ist unter den vorbereiteten Austrittsöffnungen frei wählbar.

Im folgenden werden verschiedenen Ausführungsformen anhand der Abbildungen erläutert. Es zeigen:
- Fig. 1:: Perspektivische schematische Ansicht einer Düse mit einem Führungselement, deren Austrittsöffnungen mit Nocken verschlossen sind,
- Fig. 2:: Schematische Ansicht einer Düse nach der Ausführungsform gemäss Fig. 1,
- Fig. 3:: Schematische Seitenansicht einer Düse nach der Ausführungsform gemäss Fig. 1
- Fig. 4a:: Schematische Ansicht des Austrittsbereichs mit alternativer Ausführung eines Führungselements
- Fig. 4b:: Schematische Ansicht des Austrittsbereichs mit einer weiteren Ausführung eines Führungselements
- Fig. 5:: Schematischer Querschnitt durch eine Austrittsöffnung, verschlossen mit einem Nocken

- Fig. 6:: Schematischer Querschnitt durch eine Austrittsöffnung, verschlossen mit einem Deckelelement
- Fig. 7:: Perspektivische Ansicht einer Verschlussvorrichtung für einen Behälter
- Fig. 8:: Schematischer Querschnitt durch einen Verschlussvorrichtung
- Fig. 9:: Schematischer Querschnitt durch ein Werkstück mit aufgetragenen Raupen mit kleiner Auftragsbreite und grosser Auftragsdichte
- Fig. 10:: Schematischer Querschnitt durch ein Werkstück mit aufgetragenen Raupen mit grosser Auftragsbreite und kleiner Auftragsdichte
- Fig. 11:: Schematische Ansicht eines Behälters mit einer Düse
- Fig. 12:: Schematische Ansicht eines Behälters, Verschlussvorrichtung und Düse

Fig. 1 zeigt eine erfindungsgemässe Düse 1 mit einem Düsenkopf 2 und einem Austrittsbereich 3. Auf der Ausgabeleiste 7 sind vier Nocken 5 über den Austrittsöffnungen angebracht. Es sind auch mehr oder weniger als vier Nocken 5 denkbar. Der Düsenkopf 2 weitet sich gegen den Austrittsbereich 3 in einer Ebene aus und am schmaleren Ende des Düsenkopfs sind Verbindungsmittel 9 angebracht, welche es erlauben, die Düse mit einem Behälter zu verbinden. Ein seitliches Führungselement 8 ragt über die Ebene der Austrittsöffnungen hinaus und bildet mit dieser einen rechten Winkel.

Eine gleiche Düse wie in Fig. 1 ist in Fig. 2 in einer Ansicht dargestellt. Die Nocken 5 an der Ausgabeleiste 7 stehenden über die Ebene der Austrittsöffnungen 4 hervor, welche durch die Nocken geschlossen sind. Der Abstand des seitlichen Führungselements 8 beträgt die Hälfte des Abstands zweier benachbarter Austrittsöffnungen 4. Gestrichelt dargestellt ist der innere Düsenbereich, wo die Masse fliessen kann.

Fig. 3 zeigt eine schematische Ansicht der Schmalseite einer Düse 1. Die Düse 1 umfasst Verbindungsmittel 9 von wo aus die Wände des Düsenkopfs 2 konisch aufeinander zulaufen und im fächerförmigen Bereich verlaufen die Düsenkopfwände parallel zueinander. Als Verbindungsmittel ist ein Innengewinde dargestellt, so dass die Düse 1 auf eine Kartusche (nicht dargestellt) aufgeschraubt werden kann. Das Führungselement 8 ragt über die Ebene mit den Austrittsöffnungen 4 hervor.

In der Fig. 4a ist eine andere Ausführungsform des Führungselements 8 in einer Ansicht der Schmalseite des Düsenkopfs 2 dargestellt. Das Element steht senkrecht zur breiten Ebene des Düsenkopfs 2 und tritt nicht über die Ebene der Austrittsöffnungen 4 hervor. In einer weiteren Ausführungsform gemäss Fig. 4b ist ein ringscheibenförmiges Führungselement 8 verwirklicht, welches senkrecht zur sich ausweitenden Ebene angebracht ist und sowohl über die Ebene mit den Austrittsöffnungen 4 als auch beidseitig über die ausweitende Ebene des Düsenkopfs 2 hinausragt.

Die Fig. 5 zeigt ein Querschnitt einer Austrittsöffnung 4 in einer Ausgabeleiste 7, welche mit einem Nocken 5 verschlossen ist. Mit einem zur Ebene der Austrittsöffnungen 4 tangentialen Schnitt, können die Nocken 5 entfernt werden.

Fig. 6 zeigt einen Querschnitt durch eine andere Ausführungsform einer zum Öffnen vorbereiteten Austrittsöffnung 4: das Deckelelement 6 ist über Sollbruchstellen 20 mit der Ausgabeleiste 7 verbunden.

Fig. 7 stellt eine perspektivische Ansicht einer Verschlussvorrichtung 25 für einen Behälter 24, insbesondere für niederviskose Stoffe, dar. Das Schulterteil 10 verläuft zuerst zylindrisch und enthält auf der Innenseite ein Gewinde zur Verbindung mit einem Behälter 24 und verjüngt sich konisch hin zum Verbindungsbereich 15, welcher hier mit einem Aussengewinde 17 versehen ist. An dieses Aussengewinde 17 können nun beliebige Düsen, insbesondere auch solche wie in Fig. 1 dargestellt oder handelsübliche Spitzdüsen, befestigt werden. Darüber folgt ein Nippel 12, welcher zylindrisch dargestellt ist, durch welchen dann der Klebstoff durch den Kanal 14 aus der Auslassöffnung 13 fliessen kann.
Am Schulterteil 10 ist über ein flexibles Band ein Verschlussstück 16 befestigt, mit dem der Nippel 12 temporär verschlossen werden kann. Es ist auch möglich, ein grösseres Verschlussstück 16 zu wählen, welches am Verbindungsbereich 15 angeschraubt werden kann, in diesem Fall muss das Verschlussstück 16 vom flexiblen Band abgetrennt werden.

Fig. 8 zeigt einen Querschnitt durch einen solchen Verschlussvorrichtung 25. Das Schulterteil 10 umfasst einen Innengewinde 18 und darüber verjüngt es sich bis zum Verbindungsbereich 15 mit dem Aussengewinde 17 gefolgt vom Nippel 12 mit einer Auslassöffnung 13. In dieser Abbildung ist der Nippel 12 mit dem Verschlussstück 16 verschlossen.

Fig. 9 zeigt einen schematischen Querschnitt durch ein Werkstück 22 mit Raupen 23. Es sind drei Raupen 23 dargestellt, d.h. von den insgesamt sieben Austrittsöffnungen 4 am Düsenkopf 2 sind drei geöffnet worden. In Figur 10 sind vier von sieben Austrittsöffnungen 4 offen, so dass vier Raupen 23 entstehen, welche über eine grössere Fläche des Werkstücks 22 verteilt sind.

Die Auftragsdichte wird kleiner, die Auftragsbreite jedoch breiter gegenüber der Figur 9.

Fig. 11 stellt einen Behälter 24 und eine Düse 1 zum Einstellen der Auftragsbreite und/oder der Auftragsdichte dar. Im vorliegenden Fall wurde die Düse 1 direkt auf den Behälter 24 aufgeschraubt.

Fig. 12 zeigt in einer Ansicht einen Behälter 24, eine Verschlussvorrichtung 25 und eine Düse 1 zum Einstellen der Auftragsbreite und/oder der Auftragsdichte. In dieser Abbildung sind die drei Teile zusammengeschraubt dargestellt.

## Patentansprüche

1. Vorrichtung zum Einstellen der Auftragsbreite und/oder der Auftragsdichte einer fliessfähigen Masse, insbesondere eines Klebstoffs, mit einer Düse (1), umfassend einen Düsenkopf (2), **dadurch gekennzeichnet, dass** am Düsenkopf (2) wenigstens zwei, vorzugsweise wenigstens drei verschlossene Austrittsöffnungen (4) vorgesehen sind, die zum Einstellen der Auftragsbreite und/oder Auftragsdichte einzeln öffenbar sind.

2. Vorrichtung nach Anspruch 1, **dadurch gekennzeichnet, dass** eine, insbesondere mehrere Austrittsöffnungen (4) mit einem, insbesondere mehreren Nocken (5) verschlossen sind, welche zur Schaffung von Austrittsöffnungen (4) abtrennbar sind.

3. Vorrichtung nach Anspruch 1, **dadurch gekennzeichnet, dass** mindestens eine, insbesondere mehrere Austrittsöffnungen (4) durch Abtrennen, insbesondere durch Herausreissen oder Hineindrücken, von mindestens einem, insbesondere mehreren Deckelelementen (6) entlang einer, insbesondere mehrerer Sollbruchstellen (20) öffenbar ist, wobei insbesondere eine oder mehrere Sollbruchstellen (20) vorgestanzt, -gegossen, -gefräst oder -geäzt sind.

4. Vorrichtung nach Anspruch 1, **dadurch gekennzeichnet, dass** sich der Düsenkopf (2) gegen den Austrittsbereich (3) in einer Ebene ausweitet.

5. Vorrichtung nach Anspruch 1, **dadurch gekennzeichnet, dass** das Eröffnen von mehreren Austrittsöffnungen (4) ermöglicht ist, welche in einer Ebene im Austrittsbereich (3) der Düse (1), insbesondere auf einer Ausgabeleiste (7), angeordnet sind.

6. Vorrichtung nach Anspruch 1, **dadurch gekennzeichnet, dass** eine, insbesondere mehrere öffenbare Austrittsöffnungen (4) auf einer Ausgabeleiste (7) angeordnet sind, welche im Austrittsbereich (3) befestigt oder befestigbar ist.

7. Vorrichtung nach Anspruch 1, **dadurch gekennzeichnet, dass** neben den Austrittsöffnungen (4) Zwischenräume zum Anbringen zusätzlicher Austrittsöffnungen (4) vorgesehen sind.

8. Vorrichtung nach einem der Ansprüche 1 bis 7, **dadurch gekennzeichnet, dass** der Abstand zwischen zwei benachbarten Austrittsöffnungen (4) konstant ist, insbesondere der Abstand ca. 1 bis 100 mm, vorzugsweise 20 mm, beträgt.

9. Vorrichtung nach Anspruch 1, **dadurch gekennzeichnet, dass** der Düsenkopf (2) im Austrittsbereich (3) mindestens ein hervorstehendes Führungselement (8) aufweist.

10. Vorrichtung nach Anspruch 9, **dadurch gekennzeichnet, dass** der Abstand eines Führungselements (8) zur nächstliegenden Austrittsöffnung (4) die Hälfte des Abstands zweier benachbarter Austrittsöffnungen (4), insbesondere der Abstand ca. 0.5 bis 50 mm, vorzugsweise 10 mm, beträgt.

11. Vorrichtung nach Anspruch 1, **dadurch gekennzeichnet, dass** die Austrittsöffnungen (4) als Löcher in einer etwa rechtwinklig zur Strömungsrichtung der austretenden fliessfähigen Masse verlaufenden Wandung der Austrittsleiste (7) ausgebildet sind.

12. Vorrichtung nach Anspruch 1, **dadurch gekennzeichnet, dass** das die Düse (1) mit einem Behälter (24), insbesondere einer Kartusche, einer Tube oder einem Schlauchbeutel, verbunden oder verbindbar ist.

13. Vorrichtung nach Anspruch 1, **dadurch gekennzeichnet, dass** die Düse (1) mit einem Verbindungsmittel (9), insbesondere einem Gewinde versehen ist.

14. Vorrichtung zum Verschliessen eines Behälters (24), insbesondere einer Kartusche, Tube oder eines Schlauchbeutels, mit einem unteren Schulterteil (10), welcher mit dem Behälter verbunden oder verbindbar ist, und welches eine Einlassöffnung (11) aufweist, sowie mit einem Nippel (12), welcher mit einer Auslassöffnung (13) versehen ist oder versehbar ist, wobei Einlassöffnung (11) und Auslassöffnung (13) über mindestens einen Kanal (14) verbunden sind, **dadurch gekennzeichnet, dass** zwischen Schulterteil (10) und Nippel (12) ein Verbindungsbereich (15) angeordnet ist, mit welchem austauschbare Auftragsvorrichtungen, insbesondere nach Anspruch 1, befestigt oder befestigbar sind.

15. Vorrichtung nach Anspruch 14, **dadurch gekennzeichnet, dass** der Verbindungsbereich (15) ein Aussengewinde (17) umfasst.

16. Vorrichtung nach Anspruch 14, **dadurch gekennzeichnet, dass** die Auslassöffnung (13) mit einem Verschlussstück (16), insbesondere einer Kappe, verschlossen oder verschliessbar ist.

17. Behälter (24) für eine fliessfähige Masse, insbesondere Kartusche, Tube oder Schlauchbeutel, mit einer Auftragsvorrichtung nach einem der Ansprüche 1 bis 13.

18. System umfassend eine Vorrichtung zum Einstellen der Auftragsbreite und/oder Auftragsdichte einer fliessfähigen Masse, insbesondere gemäss einem der Ansprüche 1 bis 13 und einer Vorrichtung zum Verschliessen eines Behälters (24), insbesondere nach einem der Ansprüche 14 bis 16.

19. System enthaltend einen Behälter (24) für eine fliessfähige Masse, insbesondere eine Kartusche, eine Tube oder einen Schlauchbeutel, und eine Auftragsvorrichtung nach einem der Ansprüche 1 bis 13.

20. System enthaltend einen Behälter (24) für eine fliessfähige Masse, eine Auftragsvorrichtung nach einem der Ansprüche 1 bis 13 und eine Verschlussvorrichtung (25) nach einem der Ansprüche 14 bis 16.

21. System nach einem der Ansprüche 18 bis 20 enthaltend wenigstens zwei Düsen (1) zum Auftragen von Masse in unterschiedlicher Auftragsbreite und/oder Auftragsdichte, insbesondere mit unterschiedlicher Ausgabeleiste.

22. System nach Anspruch 21 **dadurch gekennzeichnet, dass** die Düsen (1) unterschiedliche Breiten und/oder unterschiedliche Anzahl und/oder Anordnungen von Austrittsöffnungen aufweisen.

23. Verfahren zum Einstellen der Auftragsbreite und/oder der Auftragsdichte einer fliessfähigen Masse, insbesondere eines Klebstoffs, mit einer Düse (1), umfassend einen Düsenkopf (2), **dadurch gekennzeichnet, dass** am Düsenkopf (2) wenigstens zwei Austrittsöffnungen (4) zum Einstellen der Auftragsbreite und/oder Auftragsdichte der Masse geöffnet werden.
